# EUROPÄISCHE PATENTSCHRIFT

(11) **EP 1 051 555 B1**
(45) Veröffentlichungstag und Bekanntmachung des Hinweises auf die Patenterteilung: **10.04.2002**
(21) Anmeldenummer: 99904811.9
(22) Anmeldetag: 26.01.1999
(51) Int. Cl.: E04B 2/88, E04C 2/54, E04B 7/14

(54) **LICHTTRANSMITTIERENDES HOCHBAUELEMENT**
LIGHT-TRANSMITTING BUILDING CONSTRUCTION ELEMENT
ELEMENT DE BATIMENT TRANSMETTANT LA LUMIERE

(30) Priorität: 30.01.1998 DE 19803584
(43) Veröffentlichungstag der Anmeldung: 15.11.2000
(73) Patentinhaber: Werner Sobek Ingenieure GmbH, 70597 Stuttgart (DE); Blum, Rainer, 71229 Leonberg (DE); Transsolar Energietechnik GmbH, 70569 Stuttgart (DE); Jahn, Helmut, Chicago, IL 80601 (US)
(72) Erfinder: SOBEK, Werner, D-70180 Stuttgart (DE)
(74) Vertreter: Fuhlendorf, Jörn, Dipl.-Ing.
(86) Internationale Anmeldenummer: EP9900465
(87) Internationale Veröffentlichungsnummer: WO9939060

(56) Entgegenhaltungen:
- US-A- 4 452 230
- US-A- 5 270 092
- PATENT ABSTRACTS OF JAPAN vol. 015, no. 008 (M-1067), 9. Januar 1991 & JP 02 258248 A (NITTO DENKO CORP), 19. Oktober 1990 & DATABASE WPI Week 9048 Derwent Publications Ltd., London, GB; AN 90-358036 & JP 02 258248 A (NITTO DENKO CORP) , 19. Oktober 1990
- PATENT ABSTRACTS OF JAPAN vol. 017, no. 119 (C-1034), 12. März 1993 & JP 04 300363 A (NITTO DENKO CORP), 23. Oktober 1992 & DATABASE WPI Week 9250 Derwent Publications Ltd., London, GB; AN 92-409544 & JP 04 300363 A (NITTO DENKO CORP) , 23. Oktober 1992
- PATENT ABSTRACTS OF JAPAN vol. 018, no. 294 (M-1616), 6. Juni 1994 & JP 06 057836 A (KAJIMA CORP), 1. März 1994 & DATABASE WPI Week 9413 Derwent Publications Ltd., London, GB; AN 94-107423 & JP 06 057836 A (KAJIMA CORP) , 1. März 1994

## Beschreibung

Die vorliegende Erfindung bezieht sich auf ein lichttransmittierendes, insbesondere transluzentes Hochbauelement, wie Wand-, Dach-, Deckenteil o.dgl., nach dem Oberbegriff des Anspruchs 1.

Unter technischen Membranen versteht man textile Flächengebilde, die bspw. aus rechtwinklig sich kreuzenden Fadensystemen, den Kett- und Schussfäden bestehen, die aber auch aus Folien aufgebaut sein können. Als Baustoffe dienen derartige technische Membranen hauptsächlich zur primären Lastabtragung für weitgespannte Dachtragwerke. Für solche Bauwerke sind technische Membranen aufgrund ihres geringen Flächengewichts, verbunden mit hoher Reissfestigkeit besonders geeignet. Die Nutzung beschränkt sich derzeit dabei auf den Schutz vor äußeren Einflüssen, wie Feuchtigkeit, Wind, Schnee und Strahlung. Sind spezielle Beschichtungen vorgesehen, haben diese biegeweichen Materialien beispielsweise ein antiadhässives Schmutzverhalten und eine hohe Verrottungsbeständigkeit.

Ist neben der Verwendung als tragendes Bauelement eine Anwendung auch als raumabschließendes Bauelement geplant, treten zusätzlich zu den mechanischen Eigenschaften Anforderungen bezüglich des Wärme- und Schalldämmverhaltens auf. Technische Membrane haben jedoch im Allgemeinen schlechte Wärmedämmeigenschaften, so dass sich Probleme hinsichtlich Erwärmung und Kühlung und den daraus resultierenden Energiekosten sowie eines Hitzestaus und einer Kondenzwasserbildung bei Temperaturschwankungen bilden. Durch den Einfluss von mannigfaltigen, von innen und außen auf das Bauwerk bzw. Bauelement wirkenden Lärmquellen kann eine Nutzung von Räumen im Allgemeinen nur durch die Absorption der Lärmenergie mit raumabschließenden Bauelementen großer Masse erzielt werden. Aufgrund des geringen Flächengewichtes haben somit die erwähnten technischen Membranen per se schlechte Dämmeigenschaften.

Übliche Konstruktionen von raumabschließenden Bauelementen unter Verwendung einer technischen Membran versuchen, diese Probleme durch die Verwendung von Dämmstoffen in Verbindung mit z.T. drei- bis fünflagigen Membrananordnungen zu lösen. Aufgrund der geringen Masse einer solchen Konstruktion können befriedigende Ergebnisse, wenn überhaupt, nur über sehr dicke Schalldämmschichten erzielt werden. Ein weiterer Nachteil solcher Konstruktionen besteht darin, dass sie gar keine oder nur sehr geringe Lichttransmissionen zulassen, so dass eine künstliche Lichtzuführung erforderlich ist, die mit den bekannten Nachteilen bezüglich Energiekosten und Komfortverlust behaftet ist.

Aufgabe der vorliegenden Erfindung ist es, ein lichttransmittierendes, insbesondere transluzentes Hochbauelement, wie Wand-, Dach-, Deckenteil o.dgl., der eingangs genannten Art zu schaffen, das bei geringem Flächengewicht die hohen Anforderungen nicht nur bezüglich Witterungsbeständigkeit sondern auch bezüglich Wärme- und Schalldämmeigenschaften erfüllt.

Zur Lösung dieser Aufgabe sind bei einem lichttransmittierenden, insbesondere transluzenten Hochbauelement, wie Wand-, Dach-, Deckenteil o.dgl., der eingangs genannten Art die im Anspruch 1 angegebenen Merkmale vorgesehen.

Durch die erfindungsgemäßen Maßnahmen ist bei einem derartigen lichttransmittierenden Hochbauelement ein dreilagiger Aufbau erreicht, der alle für ein derartiges Hochbauelement wesentliche Eigenschaften in sich vereinigt. Die technische Membran an der Außenseite dient neben der Funktion der primären Lastabtragung dem Schutz gegen Witterung, Strahlung und Feuchtigkeit. Außerdem gewährleistet diese technische Membrane eine hohe Lichtdurchlässigkeit. Die Schalldämmlage ist akustisch gegen sowohl von außen wie auch von innen wirkende Lärmquellen wirksam. Die als Raumabschluss dienende innenseitige Schicht, die infrarothemmend ist, dient dazu, den langwelligen Strahlungsaustausch zwischen einem Innenraum und dieser Schicht weitgehend zu unterdrücken. Bei vernachlässigbarer Transmission von Infrarotstrahlen durch diese Schicht wird die aus dem Innenraum auftreffende Wärmestrahlung wieder dorthin reflektiert. Mit anderen Worten, durch die Reflektion infraroter Strahlung an dieser innenseitigen Schicht wird der thermische Komfort im Innenraum bei erwärmter außenseitiger technischer Membran deutlich verbessert. So wird nicht die Wärmestrahlung der außenseitigen technischen Membran, die die solare Strahlung absorbiert und sich dadurch erwärmt, sondern die im Innenraum herrschende Temperatur zurückgespiegelt. Dadurch wird die bewertete mittlere Temperatur der Raumumschließungsflächen gesenkt. Der thermische Komfort, in den die bewertete mittlere Umschließungsflächentemperatur nach Fanger neben der Lufttemperatur eingeht, wird damit deutlich verbessert. Wird die innenseitige Schicht durch kurzwellige Solarstrahlung erwärmt, so wird diese Wärme nur zu einem geringen Teil in den Raum abgestrahlt, so dass sich neben der Komfortverbesserung auch die aus dem Raum abzuführende Kühllast deutlich verringert.

Diese infrarothemmende lichttransmittierende Schicht könnte bspw. unmittelbar an der rauminnenseitigen Fläche der Schalldämmlage vorgesehen sein. Gemäß den Merkmalen des Anspruchs 2 ist jedoch in vorteilhafter Ausgestaltung die infrarothemmende, lichttransmittierende Schicht als innenseitige Beschichtung einer Kunststofffolie ausgebildet. Dabei ist es zweckmäßig, wenn die Merkmale gemäß Anspruch 3 vorgesehen sind.

Mit den Merkmalen gemäß Anspruch 4 ist durch entsprechende Lüftungsöffnungen eine Hinterlüftung der dreilagigen Konstruktion des Hochbauelementes im Zusammenhang mit dem thermischen Auftrieb der sich erwärmenden Luftsäule ermöglicht. Bauphysikalische Probleme in derartigen Zwischenräumen, wie Kondensatbildung und Feuchteschäden, sind damit vermieden.

Mit den Merkmalen gemäß Anspruch 5 und/oder 6 ist erreicht, dass die mit der infrarothemmenden Beschichtung versehene Kunststofffolie in Kombination mit dem bspw. gelochten Träger die vom Innenraum auftreffenden Schallwellen nahezu ungeschwächt passieren lässt, so dass die Schallwellen dann von der darüberliegenden Schalldämmlage absorbiert werden. Der Schalldurchgang minimiert sich somit auf die Reflektion des vom Innenraum abgestrahlten Lärms in den Innenraum zurück.

Vorteilhafte Ausgestaltungen des Trägers, der Kunststofffolie und der infrarothemmenden Beschichtung ergeben sich aus den Merkmalen des Anspruchs 7, 8 bzw. 9, so dass sowohl die Lichttransmission als auch der Sicherheitsaspekt als auch die Tatsache berücksichtigt ist, dass die Beschichtung mit nicht-abrassiven Mitteln gereinigt werden kann, ohne ihre Funktion zu verlieren.

Vorteilhafte Ausgestaltungen der Schalldämmlage ergeben sich aus den Merkmalen eines oder mehrerer der Ansprüche 10 bis 16. Die akustische Wirksamkeit wird über die Biegesteifigkeit der Akustikhohlkörper bzw. deren Prallflächen erreicht. Bei entsprechender Geometrie können diese Absorberhohlkörper selbsttragend installiert sein. Für Tragwerke größerer Spannweite ist möglicherweise der Einsatz von Hilfskonstruktionen, auf welchen die Absorberhohlkörper montiert werden, notwendig.

Vorteilhafte Ausgestaltungen der außenseitigen technischen Membran sind mit den Merkmalen eines oder mehrerer der Ansprüche 17 bis 20 erreicht. So werden bspw., um Langzeitschäden durch Feuchtigkeit zu vermeiden, Glasfaserfäden oder silikonisierte PVC-Fäden als Basismaterial für das Weben der technischen Membrane verwendet. Um die hohen Anforderungen bezüglich Anschmutzverhalten und Verrottungsbeständigkeit zu erfüllen, ist das Trägergewebe der technischen Membrane mit PVC, PTFE oder Silikon beschichtet. Der wesentliche Vorteil dieser Ausgestaltungen liegt auch darin, dass nach wie vor eine hohe Lichtdurchlässigkeit gewährleistet ist.

Weitere Einzelheiten der Erfindung sind der folgenden Beschreibung zu entnehmen, in der die Erfindung anhand des in der Zeichnung dargestellten Ausführungsbeispieles näher beschrieben und erläutert ist. Es zeigen:
- Figur 1: in schematischer, abgebrochener und quergeschnittener Darstellung ein lichttransmittierendes Hochbauelement in dreilagigem Aufbau gemäß einem bevorzugten Ausführungsbeispiel vorliegender Erfindung,
- Figur 2: etwa verkleinert einen Schnitt längs der Linie II-II der Figur 1 und
- Figur 3: in vergrößerter Darstellung einen Schnitt gemäß Kreisausschnitt III der Figur 1.

Das in der Zeichnung dargestellte lichttransmittierende bzw. transluzente Hochbauelement 10 dienp in Bauwerken bspw. als tragendes Bauteil in Form eines Dach- oder Deckenteils oder auch als raumabschließendes Element in Form eines insbesondere Außenwandteiles. In allen Anwendungsfällen ist es dabei wesentlich, dass das Hochbauelement sowohl Schutz gegen Witterung, Strahlung und Feuchtigkeit bietet als auch schalldämmende und wärmedämmende Eigenschaften besitzt.

Das Hochbauelement 10 besitzt einen dreilagigen Aufbau, nämlich eine erste Lage 11 an der Außenseite, eine zweite oder Zwischenlage 21 und eine dritte Lage 31 an der Innenseite des betreffenden Gebäudes bzw. Bauwerkes.

Die erste Lage 11 ist durch eine technische Membran 12 gebildet, die im Wesentlichen aus einem textilen Gewebe, in Form eines Gewirkes, eines Gestrickes o.dgl. besteht. Das textile Gewebe besteht bspw. aus Glasfaserfäden oder aus Kunststofffäden, wie silikonisierte PVC-Fäden oder Teflon-Fäden, als Basismaterial. Die gewebten, gewirkten oder gestrickten oder mit verwandten textilen Technologien sind, um die hohen Anforderungen bezüglich Anschmutzverhalten und Verrottungsbeständigkeit zu erfüllen, mit einem Kunststoff, wie PVC, PTFE oder PU oder, wie erwähnt mit Silikon, beschichtet. Die technische Membrane 12, die mechanisch oder pneumatisch vorgespannt ist, dient der primären Lastabtragung und gewährleistet eine hohe Lichtdurchlässigkeit.

Die zweite oder Zwischenlage 21, die in einem bestimmten Abstand von der technischen Membran 12 angeordnet ist, ist aus lichtdurchlässigen, UV-beständigen und brandsicheren Schallabsorbern 22 aufgebaut. Die Schallabsorbereinheit 22 ist aus zwei gegeneinander gerichteten Schallabsorberanordnungen 23 und 24 aufgebaut, zwischen denen bei Hochbauelementen bzw. Tragwerken größerer Spannweite eine hier dargestellte Hilfskonstruktion in Form einer Platte oder eines Rahmens 25 angeordnet ist. Jede der Schallabsorberanordnungen 23, 24 besteht aus einer Vielzahl von in Reihen und Spalten angeordneten Doppelhohlkörpern 26, die beim Ausführungsbeispiel eine rechteckförmige Grundfläche besitzen und im Querschnitt trapezförmig sind. Jeder Doppelhohlkörper 26 besitzt einen äußeren Hohlkörper 27 und einen im Abstand angeordneten inneren Hohlkörper 27, 28 gleicher Form jedoch unterschiedlicher Abmessung. Die Außenfläche 29 bzw. 29' des äußeren Hohlkörpers 27 der Anordnung 23 bzw. 24 besitzt eine unebene Form. Die Ausgestaltung dieser parallel zur ersten Lage bzw. dritten Lage angeordneten Außenfläche 29, 29' hat Einfluss auf die Biegesteifigkeit des äußeren Hohlkörpers 27 und damit auf die akustische Wirksamkeit.

Wenn auch die Doppelhohlkörper 26 der Schallabsorberanordnungen 23 und 24 als einzeln am Rahmen bwz. Platte 25 angeordnet und gehalten dargestellt sind, versteht es sich, dass die Schallabsorberanordnungen 23 und 24 jeweils einstückig sein und selbsttragend installiert werden können.

Die Schallabsorberanordnungen 23 und 24 mit ihren Doppelhohlkörpern 26 sind derart zueinander versetzt angeordnet, dass sich die Reihen und Spalten der Doppelhohlkörper 26 der einen Anordnung 23 mit denen der anderen Anordnung 24 überlappen.

Das gewählte Material für die Doppelhohlkörper 26 bringt eine etwa 50 %ige Transparenz. In nicht dargestellter Weise kann die Schallabsorbereinheit 22 durch entsprechende Modifikation auch der erhöhten Wärmedämmung dienen.

In einem weiteren Abstand zur Zwischenlage 21 ist die dritte Lage 31 an der betreffenden Rauminnenseite angeordnet. Diese dritte Lage 31, die auch als innere Membran zu bezeichnen ist, besitzt eine Folie 32 aus Kunststoff, die eine Dicke in der Größenordnung von 0,01 mm bis 0,2 mm besitzt. Die Kunststofffolie ist flächig auf einem Trägergewebe 33 aufgebracht, das mit einer Vielzahl von bspw. regelmäßigen Ausnehmung 34, bspw. in Form von gestanzten Löchern versehen ist. Die Ausnehmungen 34 nehmen einen erheblichen Anteil der Gesamtfläche des Trägergewebes 33 ein, bspw. in der Größenordnung von 40 bis 60 %, vorzugsweise von 50 %. Das Trägergewebe 33 besitzt eine erheblich größere Dicke, bspw. im Bereich von 0,8 mm. Das Trägergewebe kann bspw. ein beschichtetes Glasfasergewebe sein. Es ist auch möglich, statt eines Trägergewebes eine gelochte Trägerfolie aus nicht brennbarem Material zu verwenden. Sowohl Trägergewebe 33 als auch Kunststofffolie 32 sind lichttransmittierend, vorzugsweise transluzent oder gar transparent.

Auf der dem Trägergewebe 33 abgewandten Seite der Folie 32 aus nicht brennbarem Kunststoff ist eine lichttransmittierende jedoch infrarothemmende Beschichtung in Form einer Low-E-Beschichtung 36 aufgebracht. Diese zur betreffenden Rauminnenseite hin zeigende infrarothemmende Beschichtung 36 bewirkt eine Wärmedämmung dadurch, dass ein Wärmetransport über Strahlungswärme stark vermindert ist. Dadurch wird der langwellige Strahlungsaustausch zwischen dem betreffenden Innenraum des Gebäudes und der dritten Lage 31 weitgehend unterdrückt. Die Low-E-Beschichtung 36 ist durch Aufbringen einer kratzfesten, infrarotdurchlässigen Schutzbeschichtung abriebfest gemacht, so dass sie mit normalen, nicht-abrassiven Reinigungsmethoden gereinigt werden kann, ohne ihre Funktion zu verlieren.

Die Kunststofffolie 32 ermöglicht in Kombination mit dem gelochten Trägergewebe 33, dass die vom betreffenden Innenraum auftretenden Schallwellen nahezu ungeschwächt zur zweiten oder Zwischenlage 31 passieren können, wo sie dann absorbiert werden. Diese zweite Lage 21 absorbiert somit sowohl den vom betreffenden Innenraum als auch den von der Außenseite des Gebäudes kommende Lärm.

Beim dargestellten Ausführungsbeispiel sind die Zwischenräume 16 und 17 zwischen der ersten Lage 11 und der zweiten Lage 21 bzw. zwischen der zweiten Lage 21 und der dritten Lage 31 in nicht im Einzelnen dargestellter Weise durch zur Umgebungsluft und/oder Rauminnenluft weisende Lüftungsöffnungen hinterlüftet, so dass bauphysikalische Probleme in diesen Zwischenräumen 16 und 17, wie Kondensatbildung und Feuchteschäden, vermieden sind. Beim dargestellten Ausführungsbeispiel sind die Abstände der Lagen 11, 21 und 31 etwa gleich ausgebildet. Es versteht sich, dass diese Abstände abhängig von den gewünschten Schalldämm- und Wärmedämmeigenschaften und den gewünschten Elementdicken unterschiedlich sein können.

## Patentansprüche

1. Lichttransmittierendes, insbesondere transluzentes Hochbauelement (10), wie Wand-, Dach-, Deckenteil o.dgl., mit einer technischen Membrane (12), bspw. in Form eines textilen Gewebes, an der Außenseite, **gekennzeichnet durch** eine im Abstand zur äußeren Lage (11) der technischen Membran (12) angeordnete lichttransmittierende Schall- und Wärmedämmlage (21) und **durch** eine infrarothemmende, licht- und schalltransmittierende Schicht (36) an der Innenseite.

2. Hochbauelement nach Anspruch 1, **dadurch gekennzeichnet, dass** die infrarothemmende, lichttransmittierende Schicht (36) an der Innenseite als innseitige Beschichtung (36) einer Kunststofffolie (32) ausgebildet ist.

3. Hochbauelement nach Anspruch 2, **dadurch gekennzeichnet, dass** die Kunststofffolie (32) in einem Abstand von der Schalldämmlage (21) angeordnet ist.

4. Hochbauelement nach den Ansprüchen 1 und 3, **dadurch gekennzeichnet, dass** die Räume (16, 17) zwischen den einzelnen Lagen (11, 21, 31), die vorzugsweise etwa gleich groß sind, mit der Raum- oder Umgebungsluft in Verbindung stehen.

5. Hochbauelement nach einem der Ansprüche 2 bis 4, **dadurch gekennzeichnet, dass** die mit der infrarothemmenden Beschichtung (36) versehene Kunststofffolie (32) mit einem mit vorzugsweise regelmäßigen Durchbrechungen versehenen Träger (33) flächig verbunden ist.

6. Hochbauelement nach Anspruch 5, **dadurch gekennzeichnet, dass** die Dicke der Kunststofffolie (32) wesentlicher geringer ist als die des Trägers (33) und dass der Träger (33) über einen erheblichen Teil seiner Fläche, vorzugsweise im Bereich von 40 bis 60 %, mit den Durchbrechungen (34) versehen ist.

7. Hochbauelement nach Anspruch 5 oder 6, **dadurch gekennzeichnet, dass** der Träger (33) durch ein Glasfasergewebe gebildet ist.

8. Hochbauelement nach mindestens einem der Ansprüche 5 bis 7, **dadurch gekennzeichnet, dass** die Kunststofffolie (32) aus nicht brennbarem Material ist.

9. Hochbauelement nach mindestens einem der Ansprüche 5 bis 8, **dadurch gekennzeichnet, dass** die infrarothemmende Beschichtung (36) abriebfest ist.

10. Hochbauelement nach mindestens einem der Ansprüche, **dadurch gekennzeichnet, dass** die Schalldämmlage (21) gegeneinander gerichtete Anordnungen (23, 24) von Hohlkörpern (26) aus lichttransmittierendem Material aufweist.

11. Hochbauelement nach Anspruch 10, **dadurch gekennzeichnet, dass** in jeder Anordnung (23, 24) Reihen und Spalten von Hohlkörpern (26) vorgesehen sind, wobei die Hohlkörper (26) der einen Anordnung (23) gegenüber denen der anderen Anordnung (24) versetzt sind.

12. Hochbauelement nach Anspruch 10 oder 11, **dadurch gekennzeichnet, dass** die Hohlkörper (26) eine etwa rechteckförmige Grundfläche aufweisen und im Querschnitt etwa trapezförmig sind.

13. Hochbauelement nach mindestens einem der Ansprüche 10 bis 12, **dadurch gekennzeichnet, dass** jeder Hohlkörper (26) mit einem kleinvolumigen Innenhohlkörper (28) bestückt ist.

14. Hochbauelement nach mindestens einem der Ansprüche 10 bis 13, **dadurch gekennzeichnet, dass** die der äußeren bzw. inneren Lage (11, 31) zugewandten und zu dieser parallelen Flächen (29) der Hohlkörper (27) uneben gestaltet sind.

15. Hochbauelement nach mindestens einem der Ansprüche 10 bis 14, **dadurch gekennzeichnet, dass** die Hohlkörper (26 bis 28) aus UV-beständigem Material sind.

16. Hochbauelement nach mindestens einem der Ansprüche 10 bis 15, **dadurch gekennzeichnet, dass** die Hohlkörper (26 bis 28) aus brandsicherem Material sind.

17. Hochbauelement nach mindestens einem der vorhergehenden Ansprüche, **dadurch gekennzeichnet, dass** die äußere technische Membran (12) ein kunststoffbeschichtetes textiles Gewebe ist.

18. Hochbauelement nach Anspruch 17, **dadurch gekennzeichnet, dass** die äußere technische Membran (12) ein mit PTFE-beschichtetes Glasfasergewebe ist.

19. Hochbauelement nach mindestens einem der vorhergehenden Ansprüche, **dadurch gekennzeichnet, dass** die äußere technische Membran (12) vorgespannt ist.

20. Hochbauelement nach mindestens einem der vorhergehenden Ansprüche, **dadurch gekennzeichnet, dass** die einzelnen Lagen (11, 21, 31) in einem Rahmenelement fest und auf Abstand gehalten sind.

## Claims

1. A light-transmitting, in particular translucent structural engineering element (10) such as a wall, roof or ceiling member or the like, comprising a technical membrane (12), for example in the form of a textile cloth, at the outside, **characterised by** a light-transmitting sound and heat insulating layer (21) arranged at a spacing relative to the outer layer (11) of the technical membrane (12) and by an infrared-blocking, light- and sound-transmitting layer portion (36) at the inward side.

2. A structural engineering element according to claim 1 **characterised in that** the infrared-blocking, light-transmitting layer portion (36) at the inward side is in the form of an inward coating (36) on a plastics foil (32).

3. A structural engineering element according to claim 2 **characterised in that** the plastics foil (32) is arranged at a spacing from the sound insulating layer (21).

4. A structural engineering element according to claims 1 and 3 **characterised in that** the spaces (16, 17) between the individual layers (11, 21, 31), which are preferably of approximately equal size, communicate with the room or ambient air.

5. A structural engineering element according to one of claims 2 to 4 **characterised in that** the plastics foil (32) provided with the infrared-blocking coating (36) is connected over the surface thereof to a carrier (33) provided with preferably regular openings therethrough.

6. A structural engineering element according to claim 5 **characterised in that** the thickness of the plastics foil (32) is substantially less than that of the carrier (33) and that the carrier (33) is provided with the through openings (34) over a considerable part of its surface area, preferably in the region of from 40 to 60%.

7. A structural engineering element according to claim 5 or claim 6 **characterised in that** the carrier (33) is formed by a glass fibre cloth.

8. A structural engineering element according to at least one of claims 5 to 7 **characterised in that** the plastics foil (32) is of non-combustible material.

9. A structural engineering element according to at least one of claims 5 to 8 **characterised in that** the infrared-blocking coating (36) is abrasion-resistant.

10. A structural engineering element according to at least one of claims 1 to 9 **characterised in that** the sound insulating layer (21) has mutually oppositely directed arrangements (23, 24) of hollow bodies (26) of light-transmitting material.

11. A structural engineering element according to claim 10 **characterised in that** provided in each arrangement (23, 24) are rows and columns of hollow bodies (26), wherein the hollow bodies (26) of the one arrangement (23) are displaced with respect to those of the other arrangement (24).

12. A structural engineering element according to claim 10 or claim 11 **characterised in that** the hollow bodies (26) have an approximately rectangular base surface and are approximately trapezoidal in cross-section.

13. A structural engineering element according to at least one of claims 10 to 12 **characterised in that** each hollow body (26) is equipped with an internal hollow body (28) of small volume.

14. A structural engineering element according to at least one of claims 10 to 13 **characterised in that** the surfaces (29) of the hollow bodies (27), which are towards the outer and inner layers (11, 31) respectively and which are parallel thereto are uneven.

15. A structural engineering element according to at least one of claims 10 to 14 **characterised in that** the hollow bodies (26 to 28) are of UV-resistant material.

16. A structural engineering element according to at least one of claims 10 to 15 **characterised in that** the hollow bodies (26 to 28) are of fire-resistant material.

17. A structural engineering element according to at least one of the preceding claims **characterised in that** the outer technical membrane (12) is a plastics-coated textile cloth.

18. A structural engineering element according to claim 17 **characterised in that** the outer technical membrane (12) is a PTFE-coated glass fibre cloth.

19. A structural engineering element according to at least one of the preceding claims **characterised in that** the outer technical membrane (12) is prestressed.

20. A structural engineering element according to at least one of the preceding claims **characterised in that** the individual layers (11, 21, 31) are held in a frame element fixedly and at a spacing.

## Revendications

1. Elément de bâtiment (10) transmettant de la lumière, en particulier translucide, tel qu'une partie de paroi, de toit de plafond ou analogue, comportant une membrane technique (12), par exemple sous la forme d'un tissu textile, disposée du côté extérieur, **caractérisé par** une couche d'isolement du son et de la chaleur (21), transmet tant la lumière et disposée à distance de la couche extérieure (11) de la membrane technique (12), et par une couche (36) bloquant les rayons infrarouges, transmettant la lumière et le son et disposée du côté intérieur.

2. Elément de bâtiment selon la revendication 1, **caractérisé en ce que** la couche (36) bloquant les rayons infrarouges, transmettant la lumière et disposée du côté intérieur, est réalisée sous la forme d'un revêtement intérieur (36) d'une feuille en matière synthétique (32).

3. Elément de bâtiment selon la revendication 2, **caractérisé en ce que** la feuille en matière synthétique (32) est disposée à distance de la couche d'isolement du son (21).

4. Elément de bâtiment selon l'une quelconque des revendications 1 à 3, **caractérisé en ce que** les espaces (16, 17), qui se trouvent entre les différentes couches (11, 21, 31) et qui, de préférence, ont à peu près la même dimension, sont en liaison avec l'air de la pièce ou l'air de l'environnement.

5. Elément de bâtiment selon l'une quelconque des revendications 2 à 4, **caractérisé en ce que** la feuille en matière synthétique (32), munie de la couche (36) bloquant les rayons infrarouges, est reliée en plan à un support (33) présentant, de préférence, des découpes régulières.

6. Elément de bâtiment selon la revendication 5, **caractérisé en ce que** l'épaisseur de la feuille en matière synthétique (32) est beaucoup plus faible que celle du support (33) et **en ce que** le support (33) est pourvu, sur une partie importante de sa surface, de préférence comprise entre 40 et 60 %, de découpes (34).

7. Elément de bâtiment selon la revendication 5 ou 6, **caractérisé en ce que** le support (33) est constitué par un tissu de fibres de verre.

8. Elément de bâtiment selon au moins l'une quelconque des revendications 5 à 7, **caractérisé en ce que** la feuille en matière synthétique (32) est en une matière non combustible.

9. Elément de bâtiment selon au moins l'une quelconque des revendications 5 à 8, **caractérisé en ce que** la couche (36) bloquant les rayons infrarouges est résistante à l'abrasion.

10. Elément de bâtiment selon au moins l'une quelconque des revendications 1 à 9, **caractérisé en ce que** la couche d'isolement du son (21) comporte des dispositions (23, 24), dirigées l'une en face de l'autre, de corps creux (26) en une matière transmettant la lumière.

11. Elément de bâtiment selon la revendication 10, **caractérisé en ce que**, dans chaque disposition (23, 24), on prévoit des rangées et des colonnes de corps creux (26), les corps creux (26) d'une des dispositions (23) étant décalés par rapport à ceux de l'autre disposition (24).

12. Elément de bâtiment selon la revendication 10 ou 11, **caractérisé en ce que** les corps creux (26) comportent une surface de base de forme sensiblement rectangulaire et présentent, en section transversale, sensiblement la forme d'un trapèze.

13. Elément de bâtiment selon au moins l'une quelconque des revendications 10 à 12, **caractérisé en ce que** chaque corps creux (26) est recouvert par un corps creux (28) intérieur de petit volume.

14. Elément de bâtiment selon au moins l'une quelconque des revendications 10 à 13, **caractérisé en ce que** les surfaces (29) des corps creux (27) qui sont dirigées vers les couches extérieure, respectivement extérieure, (11, 31) et parallèles à ces dernières sont conformées de manière irrégulière.

15. Elément de bâtiment selon au moins l'une quelconque des revendications 10 à 14, **caractérisé en ce que** les corps creux (26 à 28) sont en une matière résistant aux rayons ultraviolets.

16. Elément de bâtiment selon au moins l'une quelconque des revendications 10 à 15, **caractérisé en ce que** les corps creux (26 à 28) sont en une matière protégée contre le feu.

17. Elément de bâtiment selon au moins l'une quelconque des revendications précédentes, **caractérisé en ce que** la membrane technique (12) extérieure est un tissu textile enduit de matière synthétique.

18. Elément de bâtiment selon la revendication 16, **caractérisé en ce que** la membrane technique (12) extérieure est un tissu de fibres de verre enduit de PTFE.

19. Elément de bâtiment selon au moins l'une quelconque des revendications précédentes, **caractérisé en ce que** la membrane technique (12) extérieure est précontrainte.

20. Elément de bâtiment selon au moins l'une quelconque des revendications précédentes, **caractérisé en ce que** les différentes couches (11, 21, 31) sont maintenues de manière fixe et à distance les unes des autres dans un élément de cadre.
